# EUROPÄISCHE PATENTSCHRIFT

(11) **EP 1 113 219 B1**
(45) Veröffentlichungstag und Bekanntmachung des Hinweises auf die Patenterteilung: **02.01.2008**
(21) Anmeldenummer: 00128495.9
(22) Anmeldetag: 23.12.2000
(51) Int. Cl.: F21V 11/02

(54) **Leuchte**
Lamp
Lampe

(30) Priorität: 27.12.1999 AT 219099
(43) Veröffentlichungstag der Anmeldung: 04.07.2001
(73) Patentinhaber: Ludwig Leuchten KG, 86415 Mering (DE)
(72) Erfinder: Bartenbach, Christian, 6071 Aldrans (AT)
(74) Vertreter: Vetter, Ewald Otto

(56) Entgegenhaltungen:
- EP-A1- 0 138 747
- DE-A1- 4 417 917
- GB-A- 2 341 669
- US-A- 5 758 954

## Beschreibung

Die vorliegende Erfindung betrifft eine Leuchte für eine längliche Lampe mit parallel zur Lampe verlaufenden Längsreflektoren und einer Vielzahl voneinander beabstandeter Querlamellen, die einen unteren, sich verjüngenden Bereich aufweisen und deren Unterkante gebogen ist.

Eine derartige Leuchte ist aus der US 5,758,954 bekannt. Der untere, sich verjüngende Bereich der Querlamellen weist dabei eine sich verändernde Krümmung auf, da die Unterkante der Querlamellen gebogen ist, wogegen die den unteren, sich verjüngenden Bereich nach oben begrenzenden Kanten gerade ausgeführt sind. Diese Geometrie wirkt sich nachteilig auf die Beleuchtungsverteilung aus. Weitere Querlamellen sind aus der DE 4417917 A1 und der EP 0 138 747 A1 bekannt.

Aufgabe der Erfindung ist es daher, die Beleuchtungsverteilung der bekannten Leuchte zu verbessern.

Dies wird erfindungsgemäß dadurch erreicht, daß der Querschnitt des unteren, sich verjüngenden Bereichs über die Breite der Querlamellen die gleiche Form aufweist, und daß die den unteren, sich verjüngenden Bereich nach oben begrenzenden Kanten in ihrer Krümmung mit der Unterkante der Querlamellen übereinstimmen.

Die dreimensionale Formgebung des unteren Bereichs der Querlamellen wird geometrisch gesehen dadurch erzeugt, daß ein vorgegebenes Kurvenstück, das vorzugsweise parabolisch gekrümmt ist, in einer Normalebene zur Längsachse der Lampe bei gleichbleibender Ausrichtung entlang der gekrümmten Unterkante der Querlamellen verschoben wird. Der höchstgelegene Punkt liegt dabei in der Mitte der Querlamellen, wogegen die Unterkante zu den Rändern der Querlamellen hin abfällt. Die Querschnitte durch die Querlamellen weisen alle gleiche Form auf und sind lediglich zueinander höhenversetzt. Insgesamt läßt sich die neue Lamellenform auch bei länglichen Lichtquellen, wie beispielsweise Leuchtstoffröhren, eine im wesentlichen rotationssymmetrische Lichtstärkenverteilung bzw. Ausblendverhalten erreichen.

Konstruktiv besonders einfach ist es, wenn der oberhalb der Kanten liegende obere Bereich der Querlamellen konstante Dicke aufweist. Lichttechnisch günstig ist es dabei, wenn die Dicke der Querlamellen etwa den halben Durchmesser der Lampe beträgt.

Eine zu starke Begrenzung der Strahlung in Längsrichtung der Leuchte läßt sich dadurch vermeiden, daß die vertikale Höhendifferenz der Unterkante der Querlamellen etwa ein Viertel des Durchmessers der Lampe beträgt.

Um einen Freiraum für die Lampe zu schaffen, ist schließlich vorzugsweise vorgesehen, daß die Deckfläche der Querlamellen in Längsrichtung der Lampe gesehen im Mittelbereich V-förmig eingebuchtet ist.

Weitere Merkmale und Einzelheiten der vorliegenden Erfindung ergeben sich aus der nachfolgenden Figurenbeschreibung. Dabei zeigt:
- Fig. 1: eine perspektivische Ansicht einer erfindungsgemäße Leuchte und
- Fig. 2: eine Vorderansicht einer Querlamelle.

Die erfindungsgemäße Leuchte weist als Lichtquelle eine längliche Lampe 1 auf. Parallel zu dieser Lampe 1 erstrecken sich Längsreflektoren 2, die bezüglich der Längsmittelebene symmetrisch ausgebildet sind. Die Längsreflektoren 2 sind in Fig. 1 lediglich im Bereich zwischen zwei Querlamellen 3 gezeichnet, sie erstrecken sich jedoch über die gesamte Leuchte. Die Längsreflektoren 2 weisen im oberen Bereich Evolventenform auf, sodaß alle auftreffenden Strahlen an der Lampe 1 vorbei nach unten reflektiert werden.

In regelmäßigen Abständen sind in Normalebenen zur Längsachse der Lampe 1 Querlamellen 3 angeordnet. Die Querlamellen 3 sind aus hochwertigem Aluminiumblech hergestellt.

Im unteren Bereich 4 zwischen der Unterkante 9 und den unteren Bereich 4 oben begrenzenden Kanten 8 verlaufen die Querlamellen 3 konisch zusammen, wobei die Flächen konkav gekrümmt sind. Konkret handelt es sich um eine parabolische oder ähnliche Form, die durch Querverschiebung entlang der Unterkante 9 erzeugt wird. Die Querverschiebung erfolgt in einer Normalebene zur Mittelachse der Lampe 1, wobei die Ausrichtung des parabolischen Kurvenstückes, das quer verschoben wird, unverändert bleibt. Auf diese Weise stimmt die Krümmung der Unterkante 9 mit der Krümmung der Kanten 8 überein. Die in Fig. 2 eingezeichnete vertikale Höhendifferenz H beträgt ein Viertel des Durchmessers D der Lampe 1.

Im Bereich 5 oberhalb der Kanten 8 verlaufen die Seitenflächen der Querlamellen 3 zueinander parallel woraus sich eine unveränderte Dicke B im oberen Bereich 5 der Querlamellen 3 ergibt. Diese Dicke B beträgt rund die Hälfte des Durchmessers D der Lampe 1.

Die Deckfläche 6 der Querlamellen 3 außerhalb des Längsreflektors verläuft in den Randzonen 7 horizontal und ist im Längsreflektor zur Mitte hin V-förmig eingebuchtet, sodaß sich ein Freiraum für die Lampe 1 ergibt. Die Einbuchtung reicht dabei im wesentlichen hinunter bis zu den Kanten 8.

## Patentansprüche

1. Leuchte für eine längliche Lampe mit parallel zur Lampe verlaufenden Längsreflektoren und einer Vielzahl voneinander beabstandeter Querlamellen, die einen unteren, sich verjüngenden Bereich aufweisen und deren Unterkante gebogen ist,
**dadurch gekennzeichnet,**
**dass** die dreidimensionale Formgebung des unteren Bereichs der Querlamellen geometrisch gesehen durch Verschiebung eines vorgegebenen Kurvenstücks bei gleich bleibender Ausrichtung in einer Normalebene zu einer Längsachse der Lampe entlang der gekrümmten Unterkante der Querlamelle erzeugt ist, die Querschnitte des unteren, sich verjüngenden Bereichs (4) über die Breite der Querlamellen (3) alle die gleiche Form aufweisen und dass die Krümmung der den unteren, sich verjüngenden Bereich (4) nach oben begrenzenden Kanten (8) mit der Krümmung der Unterkante (9) der Querlamellen (3) übereinstimmt.

2. Leuchte nach Anspruch 1, **dadurch gekennzeichnet, daß** der untere, sich verjüngende Bereich (4) der Querlamellen (3) beidseits konkav gekrümmt Ist.

3. Leuchte nach Anspruch 2, **dadurch gekennzeichnet, daß** der untere, sich verjüngende Bereich (4) der Querlamellen (3) beidseits parabolisch gekrümmt ist.

4. Leuchte nach einem der Ansprüche 1 bis 3, **dadurch gekennzeichnet, daß** der oberhalb der Kanten (8) liegende obere Bereich (5) der Querlamellen (3) konstante Dicke (B) aufweist.

5. Leuchte nach Anspruch 4, **dadurch gekennzeichnet, daß** die Dicke (B) der Querlamellen (3) etwa den halben Durchmesser (D) der Lampe (1) beträgt.

6. Leuchte nach einem der Ansprüche 1 bis 5, **dadurch gekennzeichnet, daß** die Unterkante (9) der Querlamellen kreisbogenförmig gekrümmt ist.

7. Leuchte nach einem der Ansprüche 1 bis 6, **dadurch gekennzeichnet, daß** die vertikale Höhendifferenz (H) der Unterkante (9) der Querlamellen (3) etwa ein Viertel des Durchmessers (D) der Lampe (1) beträgt.

8. Leuchte nach einem der Ansprüche 1 bis 7, **dadurch gekennzeichnet, daß** die Deckfläche (6) der Querlamellen (3) in Längsrichtung der Lampe (1) gesehen im Mittelbereich V-förmig eingebuchtet ist und in den Randzonen (7) horizontal verläuft.

## Claims

1. Luminaire for an elongated lamp having longitudinal reflectors running parallel to the lamp and a large number of transverse lamellae, which are spaced apart from one another and have a lower, tapering region, and whose lower edge is bent, **characterized in that** the three-dimensional shape of the lower region of the transverse lamellae when viewed geometrically is produced by displacement of a predetermined curve segment with an alignment which remains the same in a normal plane to a longitudinal axis of the lamp along the curved lower edge of the transverse lamella, and the cross sections of the lower, tapering region (4) over the width of the transverse lamellae (3) all have the same shape, and **in that** the curvature of the edges (8), which delimit the lower, tapering region (4) at, the top, corresponds to the curvature of the lower edge (9) of the transverse lamellae (3).

2. Luminaire according to Claim 1, **characterized in that** the lower, tapering region (4) of the transverse lamellae (3) is curved concavely on both sides.

3. Luminaire according to Claim 2, **characterized in that** the lower, tapering region (4) of the transverse lamellae (3) is curved parabolically on both sides.

4. Luminaire according to one of Claims 1 to 3, **characterized in that** the upper region (5), which is positioned above the edges (8), of the transverse lamellae (3) has a constant thickness (B).

5. Luminaire, according to Claim 4, **characterized in that** the thickness (B) of the transverse lamellae (3) is approximately half the diameter (D) of the lamp (1).

6. Luminaire according to one of Claims 1 to 5, **characterized in that** the lower edge (9) of the transverse lamellae is curved in the form of a circular arc.

7. Luminaire according to one of Claims 1 to 6, **characterized in that** the vertical height difference (H) of the lower edge (9) of the transverse lamellae (3) is approximately a quarter of the diameter (D) of the lamp (1).

8. Luminaire according to one of Claims 1 to 7, **characterized in that** the top face (6) of the transverse lamellae (3), when viewed in the longitudinal direction of the lamp (1), has a notch in the form of a V in the central region and runs horizontally in the marginal zones (7).

## Revendications

1. Luminaire pour une lampe allongée avec des réflecteurs longitudinaux s'étendant parallèlement à la lampe et une pluralité de lamelles transversales espacées les unes des autres, qui présentent une partie inférieure se rétrécissant et dont l'arête inférieure est courbe,
**caractérisé en ce que**
la forme tridimensionnelle de la partie inférieure des lamelles transversales, du point de vue géométrique, est produite par déplacement d'une section de courbe prédéfinie en conservant l'alignement dans un plan perpendiculaire à un axe longitudinal de la lampe le long de l'arête inférieure courbe de la lamelle transversale, les sections transversales de la partie inférieure se rétrécissant (4) présentent toutes la même forme sur la largeur des lamelles transversales (3) et **en ce que** la courbure des arêtes (8) limitant vers le haut la partie inférieure se rétrécissant (4) coïncide avec la courbure de l'arête inférieure (9) des lamelles transversales (3).

2. Luminaire selon la revendication 1, **caractérisé en ce que** la partie inférieure se rétrécissant (4) des lamelles transversales (3) a une courbure concave des deux côtés.

3. Luminaire selon la revendication 2, **caractérisé en ce que** la partie inférieure se rétrécissant (4) des lamelles transversales (3) a une courbure parabolique des deux côtés.

4. Luminaire selon l'une quelconque des revendications 1 à 3, **caractérisé en ce que** la partie supérieure (5) des lamelles transversales (3) située au-dessus des arêtes (8) présente une épaisseur constante (B).

5. Luminaire selon la revendication 4, **caractérisé en ce que** l'épaisseur (B) des lamelles transversales (3) vaut approximativement la moitié du diamètre (D) de la lampe (1).

6. Luminaire selon l'une quelconque des revendications 1 à 5, **caractérisé en ce que** l'arête inférieure (9) des lamelles transversales a une courbure en forme d'arc de cercle.

7. Luminaire selon l'une quelconque des revendications 1 à 6, **caractérisé en ce que** la différence de hauteur verticale (H) de l'arête inférieure (9) des lamelles transversales (3) vaut approximativement un quart du diamètre (D) de la lampe (1).

8. Luminaire selon l'une quelconque des revendications 1 à 7, **caractérisé en ce que** la surface de recouvrement (6) des lamelles transversales (3), vue dans la direction longitudinale de la lampe (1), est renfoncée en forme de V dans la partie centrale et s'étend horizontalement dans les zones des bords (7).
